# EUROPÄISCHE PATENTANMELDUNG

(11) **EP 2 581 527 A2**
(43) Veröffentlichungstag der Anmeldung: **17.04.2013**
(21) Anmeldenummer: 12005794.8
(22) Anmeldetag: 09.08.2012
(51) Int. Cl.: E05B 47/00, E06B 3/02, E05B 15/16, E05B 17/22

(54) **Sicherheitstür**

(30) Priorität: 19.08.2011 DE 102011052828
(71) Anmelder: Dorma GmbH&Co. KG, 58256 Ennepetal (DE)
(72) Erfinder: Brieseck, Bernd, 58840 Plettenberg (DE)

(57) **Zusammenfassung**

Die Erfindung betrifft eine Sicherheitstür (10) für ein reversibles Verschließen einer Türöffnung, aufweisend ein Türblatt (20) und eine Schließvorrichtung (30).

Erfindungsgemäß ist vorgesehen, dass das Türblatt (20) zumindest abschnittsweise metallisches Glas aufweist und die Schließvorrichtung (30) eine drahtlose Kommunikationsvorrichtung (32) für das Verriegeln und Entriegeln der Schließvorrichtung (30) aufweist.

## Beschreibung

Die vorliegende Erfindung betrifft eine Sicherheitstür für ein reversibles Verschließen einer Türöffnung sowie die Verwendung von metallischem Glas für das Türblatt einer Tür, insbesondere einer Sicherheitstür.

Sicherheitstüren für das reversible Verschließen einer Türöffnung sind bekannt. Sie werden häufig verwendet um sensible, zu sichernde Bereiche von öffentlich zugänglichen Bereichen zu trennen. Hierfür sind bekannte Sicherheitstüren mit einem Türblatt und einer Schließvorrichtung ausgestattet. Die Schließvorrichtung dient zum reversiblen Ver- und Entriegeln der Sicherheitstür. Bekannte Sicherheitstüren weisen für die notwendige mechanische Stabilität häufig entsprechend starke Materialien, wie z.B. Stahl auf. Alternativ finden auch Gläser Einsatz, die mit Verstärkungselementen, z.B. eingelegten Drahtgeflechten mechanisch verstärkt worden sind.

Nachteilig bei den bekannten Sicherheitstüren ist es, dass diese zwar eine hohe mechanische Sicherheit mit sich bringen, jedoch hinsichtlich ihrer optischen Wirkung auf den Benutzer negativ erscheinen. In modernen Gebäuden, die einen hohen architektonischen Anspruch erfüllen, werden solche Sicherheitstüren nur ungern verwendet, da sie den architektonischen Gesamtanspruch stören würden. Dementsprechend wird häufig eine Reduktion der Sicherheit aus ästhetischen Merkmalen in Kauf genommen.

Ein weiterer Nachteil bekannter Sicherheitstüren ist es, dass sie zwar eine hohe mechanische Stabilität mit sich bringen, jedoch hinsichtlich der elektronischen Stabilität in der Schließvorrichtung nicht ausreichend gesichert sind. Insbesondere bei der Verwendung von bekannten mechanischen Schließelementen wie Schlüsseln wird bei Verlust des Schließelementes die entsprechende Sicherheitslücke offenbart.

Auch nachteilig ist das hohe Gewicht bekannter Sicherheitstüren.

Es ist Aufgabe der vorliegenden Erfindung, die Nachteile bekannter Sicherheitstüren zu beheben. Insbesondere ist es Aufgabe der vorliegenden Erfindung eine Sicherheitstür zur Verfügung zu stellen, welche in der Lage ist ein optisch ansprechendes Erscheinungsbild bei gleichzeitig hoher mechanischer und elektronischer Sicherheit sowie geringem Gewicht zu bieten.

Voranstehende Aufgabe wird gelöst durch eine Sicherheitstür mit den Merkmalen des unabhängigen Anspruchs 1 sowie durch die Verwendung von metallischem Glas gemäß den unabhängigen Anspruch 15. Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Sicherheitstür beschrieben sind, selbstverständlich auch im Zusammenhang mit der erfindungsgemäßen Verwendung und jeweils umgekehrt, so dass bezüglich der Offenbarung zu den einzelnen Erfindungsaspekten stets wechselseitig Bezug genommen wird bzw. werden kann.

Eine erfindungsgemäße Sicherheitstür dient dem reversiblen Verschließen einer Türöffnung und weist ein Türblatt sowie eine Schließvorrichtung auf. Die Schließvorrichtung weist insbesondere einen Riegel auf, welcher zwischen einer Entriegelungs- und einer Verriegelungsposition hin- und herbewegbar ist. Dieser Riegel ist vorzugsweise elektronisch oder mechanisch bewegbar, so dass mit Hilfe von mechanischen Komponenten oder einem Elektromotor das Verriegeln und Entriegeln der Schließvorrichtung durchgeführt werden kann. Das Türblatt selbst ist in seiner geometrischen Ausprägung an eine entsprechende Türöffnung angepasst und weist insbesondere DIN-Normmaße auf, um in entsprechende DIN-Zargen eingesetzt werden zu können. Selbstverständlich ist es im Rahmen der vorliegenden Erfindung möglich, dass das Türblatt auch weitere Anbauteile, wie z.B. Scharnierelemente aufweist, um in einer entsprechenden Zarge einer Türöffnung eingesetzt werden zu können.

Eine erfindungsgemäße Sicherheitstür zeichnet sich dadurch aus, dass das Türblatt zumindest abschnittsweise metallisches Glas aufweist. Metallisches Glas ist ein Metall oder eine Legierung aus einem oder mehreren Metallen sowie wie möglicherweise anderen nicht metallischen Elementen, die durch ultraschnelles Abkühlen von flüssigem Metall oder flüssiger Metalllegierung entsteht. Dabei wird die Kristallbildung in der Struktur des metallischen Glases unterdrückt und es entsteht eine im Wesentlichen amorphe Struktur. Durch moderne Herstellverfahren ist dabei eine Dicke des Materials erzielbar, welche die notwendige mechanische Stabilität für ein Türblatt einer erfindungsgemäßen Sicherheitstür mit sich bringt. Je nach expliziter Materialwahl für das metallische Glas kann hierdurch auch eine Transparenz oder eine Teiltransparenz der Sicherheitstür erzeugt werden, ohne die Reduktion von mechanischer Stabilität in Kauf nehmen zu müssen. Es kann also auf diese Weise ein hoher optischer Anspruch erzielt werden, wobei gleichzeitig die hohe mechanische Stabilität bei relativ geringem Gewicht bestehen bleibt. Im Vergleich zu bekannten Stahltüren wird somit das Gewicht reduziert und gleichzeitig die mechanische Sicherheit beibehalten oder sogar erhöht. Zusätzlich wird ein optisch erhöhter Anspruch erzielt.

Um eine erfindungsgemäße Sicherheitstür noch weiter zu verbessern ist sie hinsichtlich der elektronischen Sicherheit mit einer drahtlosen Kommunikationsvorrichtung für die Schließvorrichtung für das Ver- und Entriegeln der Schließvorrichtung versehen. Diese drahtlose Kommunikationsvorrichtung ist insbesondere im Nahbereich tätig, so dass sie einen hohen Grad an Abhörsicherheit aufweist. Die Kombination von metallischem Glas und einer drahtlosen Kommunikationsvorrichtung bringt eine Vielzahl von Vorteilen mit sich. Zum Einen können auf diese Weise mechanische Komponenten in der Schließvorrichtung reduziert werden, so dass das Gesamtgewicht der Sicherheitstür reduziert werden kann. Darüber hinaus wird die Sicherheit der Sicherheitstür aus elektronischen Gesichtspunkten durch eine drahtlose Kommunikationsvorrichtung deutlich erhöht und gleichzeitig mit der hohen mechanischen Sicherheit durch die Verwendung des metallischen Glases kombiniert. In der Summe wird eine Sicherheitstür mit hohem Sicherheitsstandard erzielt, welche bei niedrigem Gewicht hohe mechanische und elektronische Sicherheit aufweist und gleichzeitig einen besonders positiven optischen Eindruck ermöglicht.

Im Rahmen der vorliegenden Erfindung kann es von Vorteil sein, wenn die Kommunikationsvorrichtung eine NFC Vorrichtung aufweist. Unter NFC ist im Rahmen der vorliegenden Erfindung die so genannte "Near Field Communication" zu verstehen. Dabei handelt es sich um eine Nahfeldkommunikation, die insbesondere über elektromagnetische bzw. induktive Kopplung stattfindet. So kann mit Hilfe eines Transponders, welcher einzeln ausgestaltet oder z. B. an einem Handy oder Mobiltelefon befestigt ist, eine entsprechende Verriegelung oder Entriegelung der Schließvorrichtung ausgelöst werden. Wird der entsprechende Transponder oder das Mobiltelefon vor die NFC Vorrichtung der Kommunikationsvorrichtung gehalten, so kann der darauf gespeicherte elektronische Schlüssel ausgewertet und hinsichtlich der Berechtigung zum Öffnen der Sicherheitstür ausgelesen werden. Ist die Berechtigung vorhanden, so führt die Schließvorrichtung anhand des enthaltenen Schlüssels die gewünschte Ver- oder Entriegelung der Schließvorrichtung durch.

Ein besonderer Vorteil bei der Verwendung von NFC ist die Nähe der Kommunikation. Dies bringt den Vorteil mit sich, dass ein versehentliches Öffnen nahezu ausgeschlossen ist, da ein Vorbeigehen eines berechtigten Transponders nicht automatisch zum Entriegeln der Sicherheitstür führt. Vielmehr muss ein aktives In-Die-Nähe-Bringen eines solchen Transpondern an die drahtlose Kommunikationsvorrichtung geschehen. Darüber hinaus bringt die kurze Distanz der Kommunikation zwischen dem Transponder und der Kommunikationsvorrichtung einer erfindungsgemäßen Sicherheitstür einen hohen Grad an Abhörsicherheit mit sich, so dass auch hier die elektronische Sicherheit erhöht wird.

Ebenfalls vorteilhaft kann es sein, wenn bei einer erfindungsgemäßen Sicherheitstür das Türblatt eine zu beiden Seiten des Türblattes hin offene Aussparung aufweist, in welche die Schließvorrichtung eingesetzt ist. Diese Aussparung ist insbesondere im Wesentlichen U-förmig, wobei die Öffnung des U's in Richtung der seitlichen Zarge der Tür bei eingesetzter Sicherheitstür zeigt. Diese Aussparung kann vorzugsweise bereits beim Herstellen des Türblattes, z.B. während eines Gussvorganges, und während des Abkühlens bestehen, so dass ein Nacharbeiten zum Erzeugen der offenen Aussparung nicht mehr notwendig ist. Neben der Vereinfachung der Herstellung des Türblattes wird auf diese Weise auch die Vereinfachung der Montage der Sicherheitstür ermöglicht, da die Schließvorrichtung nur in die offene Aussparung eingesetzt werden muss. Dieses Einsetzen ist deutlich schneller und damit kostengünstiger durchführbar, als dies bei bekannten Sicherheitstüren der Fall ist. Darüber hinaus kann durch diese Herstellweise auf zusätzliche Montagehilfsmittel an dem Türblatt verzichtet werden, da eine direkte Kombination der Schließvorrichtung und des Türblattes erzielt werden kann.

Ein weiterer Vorteil ist es, wenn bei einer erfindungsgemäßen Sicherheitstür die Schließvorrichtung gehärteten Stahl aufweist, insbesondere mit einer Härtebeschichtung versehen ist. Die Schließvorrichtung selbst weist damit eine zusätzliche mechanische Sicherung auf, um den Zugang zu den elektronischen Komponenten der drahtlosen Kommunikationsvorrichtung zu verhindern. Eine Manipulation der drahtlosen Kommunikationsvorrichtung wird auf diese Weise erschwert, so dass sowohl die mechanische als auch die elektronische Sicherheit dieser Sicherheitstür auf diese Weise noch weiter erhöht wird. Die Schwachstelle der Schließvorrichtung wird auf diese Weise verstärkt.

Ebenfalls vorteilhaft ist es, wenn bei einer erfindungsgemäßen Sicherheitstür die Schließvorrichtung wenigstens ein Griffelement aufweist, in welchem zumindest ein Teil der Kommunikationsvorrichtung angeordnet ist. Ein solches Griffelement kann z.B. die Klinke oder ein rotierbares Element sein, mit welchem ein oder mehrere Riegel der Schließvorrichtung zwischen einer Ver- und einer Entriegelungsposition bewegbar sind. Bewegt sich die Hand eines Benutzers zusammen mit einem Transponder in die Nähe des Griffelementes oder berührt dieses sogar, kann die Kommunikation mit der drahtlosen Kommunikationsvorrichtung stattfinden. Im Wesentlichen zeitgleich wird entriegelt, so dass ohne erkennbare Zeitdifferenz für den Benutzer nach dem Umgreifen des Griffelementes ein Öffnen der Sicherheitstür möglich wird. Dabei ist es in einem ersten Schritt unerheblich, ob das Ver- und Entriegeln elektromotorisch oder mechanisch durch die Betätigung des Griffelementes erfolgt.

Ein weiterer Vorteil ist es, wenn bei einer erfindungsgemäßen Sicherheitstür das Türblatt Positioniermittel, insbesondere in Form von Positionieröffnungen, aufweist, die zur Positionierung der Schließvorrichtung bei der Montage an dem Türblatt dienen. Solche Positioniermittel sind z.B. Öffnungen, die Durchgangsbohrungen durch das Türblatt gleichen. Auch diese Positionieröffnungen als Positioniermittel sind vorzugsweise bereits während der Herstellung des Türblattes erzeugt, so dass eine Nachbearbeitung auch an dieser Stelle nicht erforderlich ist. Wird das Türblatt z.B. im Fertigungsprozess gegossen, so kann durch entsprechende Platzhalter im Gießprozess eine einfache Herstellung der Positioniermittel erfolgen. Die Kosten für die Nachbearbeitung des Türblattes werden auf diese Weise reduziert und gleichzeitig die gewünschte Positioniergenauigkeit für die Positionierung der Schließvorrichtung erzielt. Dabei können Stifte an der Schließvorrichtung in die Positioniermittel, insbesondere durch die Positionieröffnungen hindurch, ragen.

Im Rahmen der vorliegenden Erfindung ist es ebenfalls vorteilhaft, wenn bei einer erfindungsgemäßen Sicherheitstür die Schließvorrichtung zumindest zwei Halbschalen aufweist, die von zwei unterschiedlichen Seiten des Türblattes, insbesondere in eine Aussparung des Türblattes, eingesetzt sind. Dies vereinfacht die Montage einer erfindungsgemäßen Schließvorrichtung noch weiter. Insbesondere können auf diese Weise elektronische Komponenten, insbesondere die Kommunikationsvorrichtung, in eine oder beide der beiden Halbschalen eingesetzt und anschließend die Kombination der beiden Halbschalen durchgeführt werden. Die beiden Halbschalen schließen dabei vorzugsweise zumindest Abschnitte des Türblattes miteinander ein, so dass ein nachträgliches Entfernen einer der beiden Halbschalen nicht mehr möglich ist, da durch die Kombination mit der zweiten Halbschale vorzugsweise ein Formschluss mit Abschnitten des Türblattes erfolgt. Auf diese Weise greift der Formschluss in das metallische Glas des Türblattes ein, so dass die mechanische Stabilität des metallischen Glases auch als mechanische Sicherheit gegen ein Entfernen der Schließvorrichtung verstanden werden kann. Dafür sind die beiden Halbschalen miteinander im Wesentlichen irreversibel verbunden, insbesondere miteinander verklebt.

Im Rahmen der vorliegenden Erfindung kann die Sicherheitstür dahingehend weitergebildet werden, dass die beiden Halbschalen miteinander kraftschlüssig verbunden sind. Insbesondere erfolgt ein Verkleben. Das Verkleben kann vorzugsweise einen Vulkanisierungsprozess aufweisen, so dass neben dem Kraftschluss auch ein Stoffschluss entsteht. Auch andere kraftschlüssige Verbindungsweisen, wie z.B. ein Schweiß- oder Lötverfahren sind im Rahmen der vorliegenden Erfindung denkbar.

Auch ist es möglich, dass bei einer erfindungsgemäßen Sicherheitstür die zumindest zwei Halbschalen mit dem Türblatt kraftschlüssig verbunden, insbesondere verklebt sind. Auch hier ist ein Vulkanisieren und/oder eine andere stoffschlüssige Verbindung durch Löten oder Schweißen denkbar. Selbstverständlich können die beiden Varianten auch miteinander kombiniert werden, so dass die Halbschalen miteinander und jeweils mit dem metallischen Glas des Türblattes kraftschlüssig verbunden sind.

Ein weiterer Vorteil kann es sein, wenn bei einer erfindungsgemäßen Sicherheitstür die Kommunikationsvorrichtung elektronische Hardware aufweist, die auf der gesicherten Seite des Türblattes angeordnet ist. Unter der gesicherten Seite ist dabei die Seite zu verstehen, die einem Sicherheitsbereich entspricht, der von einem öffentlichen Bereich abgetrennt ist. Das entsprechende Anordnen der Kommunikationsvorrichtung erhöht die Sicherheit weiter, da zum Einen eine gute Abschirmung gegen ungewollten Zugriff auf die Kommunikationsvorrichtung möglich ist, andererseits jedoch ein leichter Zugriff von der gesicherten Seite für die Wartung der Kommunikationsvorrichtung möglich ist. Z.B. kann ein Batteriefach vorgesehen sein, welches von der gesicherten Seite zugänglich ist, um die Schließvorrichtung mit der notwendigen Leistung zu versorgen.

Eine erfindungsgemäße Sicherheitstür kann dahingehend weitergebildet sein, dass die Schließvorrichtung eine mechanische Betätigungseinheit, insbesondere eine Türklinke, aufweist, mittels der nach dem Entriegeln der Schließvorrichtung die Sicherheitstür geöffnet werden kann. Dabei wird insbesondere eine Trennung von Mechanik und Elektrik durchgeführt, so dass für das Entriegeln und Öffnen der Tür eine mechanische Komponente durch die Muskelkraft des Benutzers zur Verfügung gestellt wird. Dies ermöglicht es, dass die notwendige Elektromotorik in der Schließvorrichtung auf ein Minimum reduziert werden kann und dementsprechend der Leistungsbedarf sowie die Größe und die gewichtsmäßige Auslegung der Schließvorrichtung ebenfalls reduziert wird.

Ein weiterer Vorteil ist es, wenn bei einer erfindungsgemäßen Sicherheitstür das Türblatt in einem Gussverfahren mit definierter Abkühlrate hergestellt ist. Die Abkühlrate ist dabei vorzugsweise ultraschnell, so dass eine entsprechend amorphe Struktur des Türblattes als metallisches Glas erzielt werden kann.

Ebenfalls vorteilhaft ist es, wenn bei einer erfindungsgemäßen Sicherheitstür das Türblatt vollständig oder im Wesentlichen vollständig aus metallischem Glas ausgebildet ist. Die Reduktion der restlichen Bestandteile des Türblattes führt dazu, dass die positiven mechanischen Aspekte von metallischem Glas, nämlich der hohe optische Anspruch und das geringe Gewicht bei hoher mechanischer Stabilität für das Türblatt noch besser zum Tragen kommen. Insbesondere dient die im Wesentlichen vollständige oder vollständige Fertigung des Türblattes aus metallischem Glas dazu das Gewicht zu minimieren und gleichzeitig die mechanische Stabilität beizubehalten oder sogar zu erhöhen.

Bei einer erfindungsgemäßen Sicherheitstür ist es möglich, dass das metallische Glas zumindest eines der folgenden Metalle aufweist:
- Silizium,
- Silber,
- Palladium,
- Eisen,
- Kupfer,
- Aluminium.

Anhand der voranstehenden Liste werden nur Beispiele für Metalle für metallische Gläser genannt. Selbstverständlich sind auch Kombinationen dieser Metalle, untereinander oder mit anderen Metallen, oder aber auch mit nicht-metallischen Elementen als Legierungen denkbar.

Ein weiterer Gegenstand der vorliegenden Erfindung ist die Verwendung von metallischem Glas für das Türblatt einer Tür, insbesondere einer erfindungsgemäßen Sicherheitstür. Die Verwendung von metallischem Glas führt dazu, dass hohe mechanische Stabilität bei geringem Gewicht und gleichzeitig hohen optischen Anforderungen erzielbar wird. Dementsprechend führt die Verwendung von metallischem Glas in erfindungsgemäßer Weise zu den gleichen Vorteilen, wie sie ausführlich mit Bezug auf eine erfindungsgemäße Sicherheitstür erläutert worden sind.

Die vorliegende Erfindung wird näher erläutert anhand der beigefügten Zeichnungsfiguren. Dabei beziehen sich die Begrifflichkeiten "links", "rechts", "oben" und "unten" auf eine Ausrichtung der Zeichnungsfiguren mit normal lesbaren Bezugszeichen. Es zeigen:
- Figur 1: in schematischer Darstellung eine erfindungsgemäße Sicherheitstür,
- Figur 2: in schematischer Darstellung eine Schließvorrichtung einer erfindungsgemäßen Sicherheitstür,
- Figur 3a: eine erfindungsgemäße Sicherheitstür mit einer Aussparung,
- Figur 3b: die Sicherheitstür der Fig. 3a mit einer Halbschale einer Schließvorrichtung,
- Figur 4a: die Sicherheitstüren der Fig. 3a und 3b mit einer zweiten Halbschale der Schließvorrichtung,
- Figur 4b: die zusammengesetzten Halbschalen gemäß der Fig. 4a,
- Figur 5: in schematischer Darstellung die Schließvorrichtung bei einer Ausführungsform einer erfindungsgemäßen Sicherheitstür.

In Fig. 1 ist eine Ausführungsform einer erfindungsgemäßen Sicherheitstür 10 dargestellt. Diese weist ein Türblatt 20 sowie eine Schließvorrichtung 30 auf. Das Türblatt 20 weist ein metallisches Glas auf. Dabei ist das Türblatt 20 vorzugsweise vollständig oder im Wesentlichen vollständig aus metallischem Glas hergestellt. Die amorphe Struktur des metallischen Glases dient der Erhöhung der mechanischen Stabilität, so der Erhöhung der mechanischen Sicherheit des Türblattes 20. Die Schließvorrichtung 30 ist mit einer drahtlosen Kommunikationsvorrichtung 32 versehen, die einen Empfänger 32b aufweist.

In Fig. 2 ist die Ausführungsform der Fig. 1 in größerer Darstellung erkennbar, so dass erkennbar an dem Türblatt 20 eine Schließvorrichtung 30 angeordnet ist. Diese Schließvorrichtung 30 weist eine Kommunikationsvorrichtung 32 auf, die auf einer Seite einen Empfänger 32b und auf der anderen Seite die dafür notwendige elektrische Hardware 32a aufweist. Dabei handelt es sich bei der Seite, auf welcher die elektrische Hardware 32a vorgesehen ist, um die gesicherte Seite, während der Empfänger 32b auf der öffentlich zugänglichen Seite der Sicherheitstür 10 liegt. Weiter ist bei dieser Ausführungsform die Schließvorrichtung 30 mit einem Griffelement 34 versehen, über welchen mechanisch ein Riegel der Schließvorrichtung 30 betätigt werden kann.

Anhand der Fig. 3a, 3b, 4a und 4b wird nachfolgend kurz erläutert, wie eine erfindungsgemäße Sicherheitstür 10 beispielsweise montiert werden kann. Bei dieser Ausführungsform weist das Türblatt 20 eine Aussparung 22 auf, die nach beiden Seiten der Tür hin geöffnet ist. Darüber hinaus sind Positioniermittel 24 in Form von Positionieröffnungen im Türblatt 20 vorgesehen. Sowohl die Positioniermittel 24, als auch die Aussparung 22 wurden dabei bereits bei der Herstellung des Türblattes 20 berücksichtigt und mussten nicht durch zusätzliche und aufwändige Nachbearbeitung erzielt werden.

Die Schließvorrichtung 30 ist bei dieser Ausführungsform aus zwei Halbschalen 36a und 36b zusammengesetzt, wie sie z.B. in Fig. 4a dargestellt sind. Für die Montage wird in einem ersten Schritt, wie er schematisch in Fig. 3b dargestellt ist, eine erste Halbschale 36a durch die Positionierhilfen 24 in bzw. an der Aussparung 22 des Türblattes 20 positioniert. Dabei werden Vorsprünge an der ersten Halbschale 36a verwendet um in die Positionieröffnungen als Positioniermittel 24 hineinzugreifen. In Fig. 4a ist die erste Halbschale 36a bereits positioniert und wird nun mit einer zweiten Halbschale 36b kombiniert. Diese Kombination erfolgt insbesondere mit Hilfe eines Verklebens oder Verlötens oder Verschweißens der beiden Halbschalen 36a und 36b, so dass diese kraftschlüssig miteinander verbunden werden. Im Endeffekt bleibt eine Schließvorrichtung 30 bestehen, welche aus diesen beiden Halbschalen 36a und 36b zusammengesetzt ist, und zumindest abschnittsweise einen Formschluss mit der Aussparung 22 des Türblattes 20 eingeht. Nach dem Aushärten des Verbindungsmaterials, insbesondere des Klebers, des Lötens oder des Schweißens, ist somit ein mechanisches Separieren der Schließvorrichtung 30 vom Türblatt 20 nur noch sehr schwer möglich.

In Fig. 4b ist weiter zu erkennen, dass ein Schließzylinder 38 mit in die Schließvorrichtung 30 eingesetzt wird. Hier sind schematisch zwei verschiedene Riegel zu erkennen, wobei der obere Riegel das Fallschloss darstellt und der untere Riegel zum Ver- und Entriegeln der Sicherheitstür 10 dient. Vorzugsweise wird hauptsächlich der Ver- und Entriegelungsriegel mit Hilfe der drahtlosen Kommunikationsvorrichtung 32 geöffnet und geschlossen, so dass hier insbesondere ein elektromotorischer Betrieb dieses Riegels von Vorteil sein kann.

In Fig. 5 wird nochmals eine Ausführungsform einer erfindungsgemäßen Sicherheitstür 10 dargestellt. Anhand dieser Ausführungsform soll kurz die Funktionsweise einer erfindungsgemäßen Sicherheitstür 10 beschrieben werden. Dabei ist in Fig. 5 auf der linken Seite die ungesicherte Seite, also der öffentlich zugängliche Bereich, und auf der rechten Seite der gesicherte Bereich dargestellt. Im öffentlichen Bereich ist ein Empfänger 32b der Kommunikationsvorrichtung 32 angeordnet. Die Fig. 5 zeigt dabei in schematischer Weise vorzugsweise die geschlossene Position der Sicherheitstür 10, wobei aus Darstellungsgründen auf die Darstellung der Zarge verzichtet worden ist. Um die Sicherheitstür 10 zu öffnen werden mittels eines Transponders, der z.B. in einem Mobiltelefon angeordnet ist, eine Kommunikation über den Empfänger 32b mit der Kommunikationsvorrichtung 32 durchgeführt. Wird die Berechtigung dieses Transponders für das Öffnen der Sicherheitstür 10 akzeptiert, so wird der entsprechende Entriegelungsprozess durchgeführt und ein Öffnen des Türblattes 20 mit Hilfe des Griffelementes 34 freigegeben. Die elektronische Hardware 32a, die insbesondere auch ein Batteriefach enthält, ist dabei auf der gesicherten Seite vorgesehen und dementsprechend einfach und schnell zugänglich, um Wartungsarbeiten aus dem gesicherten Bereich heraus durchzuführen.

Die voranstehenden Ausführungen zu den Figuren beschreiben die vorliegende Erfindung nur im Rahmen von Beispielen. Selbstverständlich können die einzelnen Merkmale, sofern technisch sinnvoll, frei miteinander kombiniert werden, ohne den Rahmen der vorliegenden Erfindung zu verlassen.

### Bezugszeichenliste

- 10: Sicherheitstür
- 20: Türblatt
- 22: Aussparung
- 24: Positioniermittel
- 30: Schließvorrichtung
- 32: drahtlose Kommunikationsvorrichtung
- 32a: elektrische Hardware
- 32b: Empfänger
- 34: Griffelement
- 36a: Halbschale
- 36b: Halbschale
- 38: Schließzylinder

## Patentansprüche

1. Sicherheitstür (10) für ein reversibles Verschließen einer Türöffnung, aufweisend ein Türblatt (20) und eine Schließvorrichtung (30), **dadurch gekennzeichnet, dass** das Türblatt (20) zumindest abschnittsweise metallisches Glas aufweist und die Schließvorrichtung (30) eine drahtlose Kommunikationsvorrichtung (32) für das Verriegeln und Entriegeln der Schließvorrichtung (30) aufweist.

2. Sicherheitstür (10) nach Anspruch 1, **dadurch gekennzeichnet, dass** die Kommunikationsvorrichtung (32) eine NFC-Vorrichtung aufweist.

3. Sicherheitstür (10) nach einem der vorangegangenen Ansprüche, **dadurch gekennzeichnet, dass** das Türblatt (20) eine zu beiden Seiten des Türblattes (20) offene Aussparung (22) aufweist, in welche die Schließvorrichtung (30) eingesetzt ist.

4. Sicherheitstür (10) nach einem der vorangegangenen Ansprüche, **dadurch gekennzeichnet, dass** die Schließvorrichtung (30) gehärteten Stahl aufweist, insbesondere mit einer Härtebeschichtung versehen ist.

5. Sicherheitstür (10) nach einem der vorangegangenen Ansprüche, **dadurch gekennzeichnet, dass** die Schließvorrichtung (30) wenigstens ein Griffelement (34) aufweist, in welchem zumindest ein Teil der Kommunikationsvorrichtung (32) angeordnet ist.

6. Sicherheitstür (10) nach einem der vorangegangenen Ansprüche, **dadurch gekennzeichnet, dass** das Türblatt (20) Positioniermittel (24), insbesondere in Form von Positionieröffnungen, aufweist, die zur Positionierung der Schließvorrichtung (30) bei der Montage an dem Türblatt (20) dienen.

7. Sicherheitstür (10) nach einem der vorangegangenen Ansprüche, **dadurch gekennzeichnet, dass** die Schließvorrichtung (30) zumindest zwei Halbschalen (36a, 36b) aufweist, die von zwei unterschiedlichen Seiten des Türblatts (20), insbesondere in eine Aussparung (22) des Türblatts (20), eingesetzt sind.

8. Sicherheitstür (10) nach Anspruch 7, **dadurch gekennzeichnet, dass** die beiden Halbschalen (36a, 36b) miteinander kraftschlüssig verbunden sind, insbesondere miteinander verklebt sind.

9. Sicherheitstür (10) nach Anspruch 7 oder 8, **dadurch gekennzeichnet, dass** die zumindest zwei Halbschalen (36a, 36b) mit dem Türblatt (20) kraftschlüssig verbunden, insbesondere verklebt sind.

10. Sicherheitstür (10) nach einem der vorangegangenen Ansprüche, **dadurch gekennzeichnet, dass** die Kommunikationsvorrichtung (32) elektronische Hardware (33) aufweist, die auf der gesicherten Seite des Türblatts (20) angeordnet ist.

11. Sicherheitstür (10) nach einem der vorangegangenen Ansprüche, **dadurch gekennzeichnet, dass** die Schließvorrichtung (30) eine mechanische Betätigungseinheit, insbesondere eine Türklinke, aufweist, mittels der nach dem Entriegeln der Schließvorrichtung die Sicherheitstür (10) geöffnet werden kann.

12. Sicherheitstür (10) nach einem der vorangegangenen Ansprüche, **dadurch gekennzeichnet, dass** das Türblatt (20) in einem Gussverfahren mit definierter Abkühlrate hergestellt ist.

13. Sicherheitstür (10) nach einem der vorangegangenen Ansprüche, **dadurch gekennzeichnet, dass** das Türblatt (20) vollständig oder im Wesentlichen vollständig aus metallischem Glas ausgebildet ist.

14. Sicherheitstür (10) nach einem der vorangegangenen Ansprüchen **dadurch gekennzeichnet, dass** das metallische Glas zumindest eines der folgenden Metalle aufweist:
● Silizium
● Silber
● Palladium
● Eisen
● Kupfer
● Aluminium

15. Verwendung von metallischem Glas für das Türblatt einer Tür, insbesondere einer Sicherheitstür (10), mit den Merkmalen eines der Ansprüche 1 bis 14.
